# NEUE EUROPÄISCHE PATENTSCHRIFT

(11) **EP 3 010 838 B2**
(45) Veröffentlichungstag und Bekanntmachung des Hinweises auf die Entscheidung über den Einspruch: **26.02.2020**
(45) Hinweis auf die Patenterteilung: 26.04.2017
(21) Anmeldenummer: 13729331.2
(22) Anmeldetag: 17.06.2013
(51) Int. Cl.: B65D 85/804

(54) **KAPSEL MIT EINEM KAPSELKÖRPER UND VERFAHREN ZU DESSEN HERSTELLUNG**
CAPSULE HAVING A CAPSULE BODY AND METHOD FOR PRODUCING SAID CAPSULE BODY
CAPSULE POURVUE D'UN CORPS ET PROCÉDÉ PERMETTANT LA FABRICATION DUDIT CORPS DE CAPSULE

(43) Veröffentlichungstag der Anmeldung: 27.04.2016
(73) Patentinhaber: Delica AG, 4127 Birsfelden (CH)
(72) Erfinder: GUGERLI, Raphael, 8904 Aesch (CH)
(74) Vertreter: Hepp Wenger Ryffel AG
(86) Internationale Anmeldenummer: PCT/EP2013/062462
(87) Internationale Veröffentlichungsnummer: WO 2014/202105

(56) Entgegenhaltungen:
- EP-A1- 0 524 464
- EP-A1- 2 795 527
- WO-A1-2005/018395
- WO-A1-2010/137959
- WO-A1-2012/080501
- WO-A1-2012/144885
- WO-A1-2013/076519
- WO-A1-2013/092910
- WO-A2-2012/127233
- US-A1- 2006 236 871
- US-A1- 2008 245 236
- US-A1- 2011 033 580

## Beschreibung

Die Erfindung betrifft eine Kapsel gemäss dem Oberbegriff von Anspruch 1. Derartige Kapseln werden heute in unterschiedlichen Formen für die Zubereitung eines Getränks, insbesondere von Kaffee oder Tee in einer Getränkezubereitungsmaschine verwendet.

Die Kapseln erfüllen dabei eine Doppelfunktion, indem sie einerseits die darin enthaltene Substanz vor äusseren Einwirkungen schützen und deren Aroma bewahren und andererseits durch das Zusammenwirken mit der Getränkezubereitungsmaschine auch eine mechanische Funktion für die Durchleitung von heissem Wasser unter hohem Druck erfüllen. Die Kapsel wird dabei in einer Brühkammer aufgenommen, welche für den Brühvorgang druckdicht verschlossen wird. Bei vielen Getränkezubereitungsmaschinen erfolgt mit dem Schliessen der Brühkammer eine Penetration des Bodens, womit nach dem Betätigen der Pumpe heisses Wasser ins Innere der Kapsel eindringen kann. Der Deckel, welcher den Kapselkörper verschliesst, wird entweder ebenfalls perforiert oder er reisst durch den Aufbau des Innendrucks an mehreren Stellen auf, so dass das heisse Getränk aus der Brühkammer abfliessen kann. Eine derartige Kapsel ist beispielsweise in der WO 2012/080501 beschrieben.

Die WO 2013/076519 A1 beschreibt eine Kapsel aus Kunststoffmaterial für die Zubereitung eines Getränks mit einer Seitenwand, einem Boden und einem Deckel. Im Umfangsbereich des Bodens sind vertiefte Zonen angeordnet, welche den Boden und die Seitenwand miteinander verbinden.

Die WO 2012/144885 A1 beschreibt ebenfalls eine geschlossene Kapsel aus einem Kunststoffmaterial mit einem umlaufenden Kragen zur Befestigung des Deckels, auf dem ein Dichtungselement für die Abdichtung der Kapsel in einer Getränkezubereitungsmaschine angeordnet ist.

Die WO 2012/127233 A2 beschreibt eine Kapsel aus Kunststoffmaterial mit einer Seitenwand, einem Boden und einem Deckel, wobei im Boden der Kapsel eine Eintrittsöffnung für Flüssigkeit angeordnet ist. Diese Öffnung ist durch einen Einlassfilter verschlossen, der auf der Innenseite der Kapsel am Boden angeklebt ist.

Die US 2011/0033580 A1 zeigt ebenfalls eine Kapsel mit einer umlaufenden Wand, einem Boden und einem Deckel zur Bildung einer geschlossenen Kammer. Der Boden weist wenigstens eine Eintrittsöffnung auf, welche auf der Innenseite mit einem Eintrittsfilter abgedeckt ist.

Die DE 10 2004 056 224 A1 beschreibt eine aus Kunststoff gefertigte Kapsel, deren Kapselboden mit einer zentralen Öffnung versehen ist. Diese ist mit einem an der Innenseite aufgesiegelten Folienstück abgedeckt, das aus einer Aluminiumfolie besteht.

Ein Problem bei Kapseln aus Kunststoffmaterial besteht darin, dass sich beim Perforieren des Bodens in Folge der Materialelastizität der Boden eng an das Perforationsmittel anlegt, so dass die eindringende Wassermenge pro Zeiteinheit geringer ist, als beispielsweise bei Kapseln aus Aluminium. Es hat sich daher gezeigt, dass es besonders vorteilhaft ist, schon bei der Herstellung der Kapsel zusätzliche Öffnungen im Boden anzubringen, welche die Durchflussrate in der Getränkezubereitungsmaschine erhöhen. Bei diesen Öffnungen handelt es sich vorteilhaft um ohne Materialabtrag hergestellte Schlitze, welche im drucklosen Zustand geschlossen sind und unter Druckeinwirkung eine Art Ventilfunktion übernehmen.

Ein Nachteil dieser Ausgestaltung besteht jedoch darin, dass jede einzelne Kapsel noch separat in einem aromadichten Beutel verpackt werden muss. Es wäre jedoch wünschenswert, auf dieses zusätzliche Verpackungsmittel zu verzichten, weil eine sauerstoff- und aromadichte Ausgestaltung der Kapsel abgesehen von den Öffnungen im Boden problemlos realisierbar ist. Es ist daher eine Aufgabe der Erfindung, eine Kapsel der eingangs genannten Art zu schaffen, welche ohne zusätzliche Aussenhülle auskommt und bei welcher die Durchflussrate in der Getränkezubereitungsmaschine durch beliebige Öffnungen im Boden der Kapsel steuerbar ist. Diese Aufgabe wird erfindungsgemäss mit einer Kapsel gelöst, welche die Merkmale im Anspruch 1 aufweist.

Der Kapselkörper ist bereits selbst auf an sich bekannte Weise mit einer Barriereschicht versehen. Mehrlagig aufgebaute Kunststofffolien mit einer derartigen Sperrschicht sind bereits bekannt. Auch Deckel mit Barriereeigenschaften sind bekannt. Um zu verhindern, dass über die fabrikationsseitig angebrachten Öffnungen im Kapselboden Feuchtigkeit oder Luftsauerstoff eindringen oder Aromastoff austreten kann, ist auf der Innenseite des Bodens eine Membran mit Barriereeigenschaften zur Abdichtung der geschlossenen Kammer gegenüber der Öffnung angeordnet. Die Membran ist dabei entlang einer dem Umfang des Bodens folgenden Verbindungszone mit dem Boden verbunden. Auf diese Weise sind alle im Boden bereits angebrachten Öffnungen hermetisch verschlossen, so dass erst durch die Penetrationsmittel in der Getränkezubereitungsmaschine gleichzeitig der Boden und die Membran durchstossen wird.

Die Dimensionierung der Verbindungszone wird so gewählt, dass eine ausreichend feste Verbindung mit dem Boden gewährleistet ist. Dabei kann es besonders zweckmässig sein, wenn die Verbindungszone einen zentralen Bereich des Kapselbodens einschliesst, an dem die Membran nicht mit dem Boden verbunden ist. Dieser nicht verbundene Bereich kann dazu dienen, Unebenheiten wie z.B. Falten oder Eindrücke in der Membran zu kompensieren.

Andererseits kann es jedoch auch besonders zweckmässig sein, wenn die Öffnungen wenigstens teilweise im zentralen Bereich des Kapselbodens angeordnet sind, an dem die Membran nicht mit dem Boden verbunden ist. Auf diese Weise kann sich die durch die Öffnungen eindringende Flüssigkeit im nicht verbundenen Membranbereich sofort in alle Richtungen ausbreiten, so dass eine ausreichende Strömung aufrecht erhalten bleibt.

Die Kapsel kann rotationssymmetrisch ausgebildet sein, wobei die Verbindungszone kreisringförmig verlaufen kann. Selbstverständlich kann das gleiche Prinzip aber beispielsweise auch bei einer im Querschnitt poligonal ausgebildeten Kapsel mit einem poligonalen Kapselboden realisiert werden.

Bei einer kreisringförmigen Verbindungszone hat es sich als besonders vorteilhaft erwiesen, wenn die Verbindungszone einen Aussendurchmesser zwischen 14 und 17 mm und einen Innendurchmesser zwischen 8 und 11 mm aufweist. Mit diesen Massen ist einerseits eine sichere Verbindung zwischen Membran und Kapselboden gewährleistet und andererseits verbleibt eine ausreichend grosse zentrale Fläche, an welcher die Membran nicht mit dem Boden verbunden ist.

Der Begriff "Barriereeigenschaften" ist dem Fachmann im Bereich der Verpackung von Lebensmitteln allgemein bekannt. Wesentliche Kriterien sind dabei die Sauerstoffdurchlässigkeit und die Wasserdampfdurchlässigkeit jeweils bei einer bestimmten Temperatur von beispielsweise 23° C oder 25° C. Als Kunststoffmaterial mit hervorragenden Barriereeigenschaften ist beispielsweise Polyethylenvynilalkohol (EVOH) bekannt. Dieses Material wird in kaschierten Folien als Sperrschicht eingesetzt und weist Permeabilitätswerte im Bereich von 0,01 bis 1 auf. Die Sauerstoffdurchlässigkeit von Kunststofffolien wird nach DIN 53 380 gemessen. Der Wert für die Sauerstoffdurchlässigkeit ergibt sich aus cm³/m² x d x bar. Für die vorliegende Anmeldung gelten Permeabilitätsraten, wie sie bereits bei tiefgezogenen Kunststoffkapseln für Portionenkaffee eingesetzt werden.

In bestimmten Fällen kann es auch zweckmässig sein, wenn die Membran auf ihrer gesamten Fläche mit dem Boden der Kapsel verbunden ist. Je nach Ausgestaltung der Penetrationsmittel an der Maschine können auch in einem derartigen Fall die Öffnungen eine bessere Durchflussrate bewirken. Dies ist insbesondere dann der Fall, wenn die Penetrationsmittel den Boden der Kapsel im Bereich der Schlitze durchstossen.

Wie bereits eingangs erwähnt, handelt es sich bei der Öffnung um einen im drucklosen Zustand geschlossenen Schlitz, der unter hydraulischer, pneumatischer oder mechanischer Druckeinwirkung aufweitbar ist. Der einzelne Schlitz kann dabei gerade oder gekrümmt verlaufen, oder es kann sich auch um gekreuzte Schlitze handeln. Vorteilhafte Ausgestaltungen von Schlitzventilen, die sich unter Druckeinwirkung öffnen, sind dem Fachmann bereits aus verschiedenen Gebieten der Technik bekannt.

Selbstverständlich können anstelle von Schlitzen auch andere Arten von Öffnungen eingesetzt werden, insbesondere runde oder poligonale Löcher.

Eine besonders optimale Wirkung wird erzielt, wenn im Boden mehrere Öffnungen, vorzugsweise wenigstens drei Öffnungen angebracht werden. Dies hängt damit zusammen, dass in der Getränkezubereitungsmaschine die Relativlage der Kapsel zu den Penetrationsmitteln nicht immer vorhersehbar ist. Bei wenigstens drei Öffnungen wird das Risiko einer ungünstigen Relativlage jedoch erheblich reduziert.

Besonders vorteilhaft grenzt der Boden am Aussenumfang an eine Versteifungszone an, welche durch mehrere Einbuchtungen gebildet wird. Damit ist der Boden für die Durchleitung der Flüssigkeit durch die Kammer in einer Getränkezubereitungsmaschine mit einem Penetrationsmittel penetrierbar, ohne dass sich der Kapselkörper verbiegt. Eine ausreichende Widerstandskraft am Kapselboden ist bei Kapselkörpern aus Kunststoffmaterial von besonderer Bedeutung, da dieses Material der Penetration einen grösseren Widerstand entgegen setzt, als beispielsweise Aluminium.

Die genannten Einbuchtungen können Innenwandabschnitte aufweisen, welche auf einem gemeinsamen Kreisumfang liegen, wobei der Durchmesser des Kreisumfangs etwa dem Durchmesser der Membran entspricht. Die Membran wird auf diese Weise durch die Innenwandabschnitte auch noch zentriert, was sich beim Herstellungsverfahren positiv auswirkt.

Die Membran besteht aus einer auf Aluminium basierenden Folie bestehen. Dabei kann es sich auch um eine Folie aus einer Aluminiumlegierung oder aus einem Laminat mit wenigstens einer Aluminiumschicht handeln. Aus dem gleichen Folienmaterial kann auch der Deckel zum Verschliessen des Kapselkörpers hergestellt sein. Aluminium hat bekanntlich hervorragende Eigenschaften was die Sperrwirkung gegenüber Diffusion betrifft. Aus diesem Grund werden derartige Folien häufig für aromadichte Verpackungen auch im Lebensmittelbereich eingesetzt.

Der Kapselkörper ist als Tiefziehteil ausgebildet. Im Tiefziehverfahren können mehrschichtige Kunststofffolien verarbeitet werden, welche exakt auf das Verpackungsgut und auf die Verwendung der Kapsel ausgerichtet sind.

Die Erfindung betrifft auch ein Verfahren zum Herstellen eines Kapselkörpers für eine Kapsel, welches die Merkmale im Anspruch 11 aufweist. Es hat sich dabei als besonders vorteilhaft erwiesen, wenn die Öffnungen im Boden der Kapsel in einem separaten Arbeitsgang nach der Herstellung des Kapselkörpers angebracht werden. Auf diese Weise lassen sich die Öffnungen exakt positionieren, was für die angestrebte Wirkung besonders wichtig ist. Anschliessend wird die Membran eingesetzt, deren Flächenkonfiguration etwa derjenigen des Bodens der Kapsel entspricht. Die Verbindung erfolgt dabei wie bereits erwähnt, entlang einer dem Umfang des Bodens folgenden Verbindungszone.

Eine Optimierung des Herstellungsprozesses wird weiter dadurch erreicht, dass der Kapselkörper in einem Tiefziehverfahren hergestellt wird, wobei der Boden vorzugsweise als ebene Fläche ausgebildet wird. In einer ebenen Fläche lassen sich die Öffnungen leichter anbringen, als wenn diese gewölbt ist. Schliesslich kann auch die Membran auf einer ebenen Bodenfläche besser appliziert werden.

Die Öffnung wird ohne Materialabtrag durch einen Einschnitt derart gebildet, dass ein im Ruhezustand selbst schliessender Schlitz entsteht. Dabei wird der Boden vorzugsweise mit einer scharfen Klinge durchstossen. Selbstverständlich könnten die Öffnungen aber auch ausgestanzt oder beispielsweise mittels Laserstrahlen ausgebrannt werden.

Die Verbindung der Membran mit dem Boden erfolgt vorteilhaft durch Heissversiegelung, wobei die Membran mit einer entsprechend versiegelbaren Schicht z.B. mit einem Siegellack ausgerüstet werden kann. Selbstverständlich sind aber auch andere Verbindungsverfahren denkbar wie z.B. verkleben oder verschweissen oder ein rein mechanisches verpressen.

Schliesslich betrifft die Erfindung auch ein System umfassend eine mit einer Substanz gefüllte Kapsel wie vorstehend beschrieben und eine Getränkezubereitungsmaschine, welche zur Aufnahme der Kapsel einen Kapselhalter aufweist, sowie eine Einrichtung zur Durchleitung einer Flüssigkeit durch die Kapsel zur Extrahierung oder Lösung der Substanz zur Herstellung eines Getränks, wobei die Getränkezubereitungsmaschine wenigstens eine Vorrichtung zum Penetrieren des Bodens der Kapsel aufweist. Durch den Einsatz der erfindungsgemässen Kapseln in einer an sich bekannten Getränkezubereitungsmaschine kann deren Leistungsfähigkeit erheblich gesteigert werden. Die zusätzlichen Öffnungen im Kapselboden reduzieren die Belastung der Pumpe an der Getränkezubereitungsmaschine und verlängern damit deren Lebensdauer. Trotzdem ist die Kapsel absolut aromadicht und benötigen keine zusätzliche Aussenumhüllung.

Weitere Vorteile im System können dadurch erreicht werden, dass die Anordnung der Öffnung oder der Öffnungen im Boden der Kapsel derart an die Vorrichtung zum Penetrieren des Bodens angepasst ist, dass wenigstens ein Penetriermittel auf wenigstens eine Öffnung trifft. Je nach Konfiguration der Öffnungen kann auf diese Weise eine hervorragende Durchflussrate erzielt werden.

Weitere Vorteile und Einzelmerkmale der Erfindung ergeben sich aus der nachstehenden Beschreibung von Ausführungsbeispielen und aus den Zeichnungen. Es zeigen:
- Figur 1: Eine perspektivische Darstellung einer Kapsel,
- Figur 2: Eine Draufsicht auf die Kapsel gemäss Figur 1,
- Figur 3: Eine Draufsicht auf den leeren Kapselkörper gemäss Figur 1 in Richtung Kapselöffnung,
- Figur 4: Einen Querschnitt durch den Kapselkörper gemäss Figur 3 in der Schnittebene A-A,
- Figur 5: Einen Querschnitt durch den Kapselkörper gemäss Figur 3 in der Schnittebene B-B,
- Figur 6: Ein vergrösserter Querschnitt durch einen Kapselboden mit eingesetzter Membran,
- Figur 7: Eine schematische Darstellung der Herstellung eines Kapselkörpers,
- Figur 8: Eine Draufsicht auf ein alternatives Ausführungsbeispiel einer Kapsel,
- Figur 9: Eine Draufsicht auf ein weiteres Ausführungsbeispiel einer Kapsel, und
- Figur 10: Ein vergrösserter Querschnitt durch einen Kapselboden mit durchgehend verbundener Membran.

Gemäss Figur 1 besteht eine an sich bekannte Kapsel 1 aus einem im Wesentlichen rotationssymmetrisch ausgebildeten Kapselkörper 2 mit einer Seitenwand 3 und mit einem Boden 4. Der Kapselkörper 2 hat insgesamt die Form eines abgestuften Kegelstumpfs, wobei der letzte Kegelstumpfabschnitt 17 den steilsten Kegelstumpfwinkel zur Längsmittelachse aufweist. Der Boden 4 verläuft im Wesentlichen plan, kann jedoch aus fabrikationstechnischen Gründen in zentralem Bereich eine leicht konkave Wölbung 25 aufweisen. Rund um die Seitenwand 3 sind in regelmässiger Winkelteilung Versteifungsrippen 18 angeordnet. Ein umlaufender Flansch 19 dient einerseits der Abdichtung in der Getränkezubereitungsmaschine und andererseits der Befestigung eines Deckels 5.

Am Aussenumfang des Bodens 4 schliesst sich eine Versteifungszone 13 an, die durch einzelne Einbuchtungen 14 gebildet wird. Diese Einbuchtungen unterbrechen den Kegelstumpfabschnitt 17 in regelmässiger Winkelteilung.

Wie insbesondere auch aus Figur 2 ersichtlich ist, sind im Boden 4 Öffnungen 8 in der Form von Schlitzen angeordnet, welche den Boden ganz durchdringen, jedoch im Ruhezustand aufgrund der Materialelastizität geschlossen sind. Beim gezeigten Ausführungsbeispiel sind vier Schlitze in einer Winkelteilung von je 90° angeordnet.

Die Figuren 3 bis 5 zeigen aus Gründen der besseren Übersichtlichkeit einen leeren Kapselkörper 2 im Zustand vor der Füllung mit einer Substanz und vor dem Verschliessen der Kapselöffnung mit dem Deckel 5. Wie aus Figur 3 ersichtlich ist, ist der Kapselboden auf der Innenseite mit einer Membran 9 abgedeckt. Mit einer unterbrochenen Kreislinie ist dabei die Verbindungszone 10 angedeutet, an welcher die Membran fest mit dem Boden verbunden ist. Diese Verbindungszone folgt dem Umfang des Bodens und ist hier kreisringförmig ausgebildet.

Die Figur 4 zeigt noch weitere Details der Versteifungszone 13 bzw. der einzelnen Einbuchtungen 14. Jede Einbuchtung ist mit einem Innenwandabschnitt 15 versehen, welcher im Querschnitt annähernd parallel zur Längsmittelachse der Kapsel verläuft. Die Innenwandabschnitte 15 liegen auf einem gemeinsamen Umfangskreis, der etwa dem Aussendurchmesser der Membran 9 entspricht. Jede Einbuchtung 14 verfügt ausserdem über zwei Seitenwandabschnitte 16, deren Abstand sich gegen den Boden 4 hier leicht erweitert. Auf diese Weise wird gegen eine Krafteinwirkung von aussen auf den Kapselboden eine besonders gute Stabilität erzielt.

In Figur 5 ist in der linken Bildhälfte der Querschnitt durch den Kegelstumpfabschnitt 17 dargestellt. Dies sind jeweils die Abschnitte zwischen zwei einzelnen Einbuchtungen 14.

Figur 6 zeigt in einer vereinfachten Darstellung die Situation nach der Penetration des Kapselbodens 4 durch ein Penetrationsmittel 12 in einer Getränkezubereitungsmaschine. Die Membran 9 ist an einer kreisringförmigen Verbindungszone 10 fest mit dem Kapselboden 4 verbunden. Diese Membran besteht aus einer aromadichten Folie mit Barriereeigenschaften beispielsweise aus Aluminium. Auch der Kapselkörper 2 aus Kunststoffmaterial verfügt über eine derartige aromadichte Sperrschicht, die in den Zeichnungen nicht näher bezeichnet ist. Die Verbindungszone 10 hat einen Aussendurchmesser d1, der gleichzeitig etwa dem Aussendurchmesser der Membran 9 entspricht. Die Membran 9 kann allerdings teilweise auch noch die Seitenwand 3 der Kapsel überlappen. Der Innendurchmesser d2 der Verbindungszone 10 schliesst einen zentralen Bereich 11 ein, an dem die Membran 9 nicht fest mit dem Kapselboden 4 verbunden ist. Das Penetrationsmittel 12 durchstösst den Kapselboden 4 und die Membran 9 innerhalb oder gegebenenfalls auch ausserhalb des zentralen Bereichs 11. Durch die Öffnung 8, bei der es sich um einen im Ruhezustand geschlossenen Schlitz handeln kann, strömt heisses Brühwasser in den Bereich zwischen Kapselboden 4 und Membran 9 und von da durch die Öffnung in der Membran 9, welche vom Penetrationsmittel 12 geschaffen wurde. Gleichzeitig dringt aber auch Brühwasser durch die Öffnung im Boden 4, welche ebenfalls durch das Penetrationsmittel 12 geschaffen wurde. Vor dem Einsatz in der Getränkezubereitungsmaschine bleibt die durch die Kapsel gebildete Kammer 6 ersichtlicherweise hermetisch gegen die Aussenatmosphäre abgeschlossen.

Die Figur 7 zeigt in einzelnen Sequenzen die Herstellung eines Kapselkörpers für eine erfindungsgemässe Kapsel. Zunächst wird gemäss a ein Kapselkörper 2 in einem Tiefziehwerkzeug 20 hergestellt. Die Herstellungstechnik und die Werkstoffe sind dem Fachmann bekannt. Beispielsweise kann eine Folie mit mehreren Schichten auf der Basis von Polypropylen und Polyethylen verwendet werden.

Der fertig ausgebildete Kapselkörper 2 wird gemäss b mit Hilfe eines Einstechwerkzeugs 21 mit den Öffnungen am Boden versehen.

Anschliessend wird gemäss c eine Membran 9 bereitgestellt und auf der Innenseite des Kapselkörpers am Boden platziert.

Gemäss d erfolgt dann mit einem Heisssiegelwerkzeug 22 die feste Verbindung der Membran 9 mit dem Boden des Kapselkörpers 2 auf die vorstehend beschriebene Art und Weise. Der zunächst völlig plane Boden des Kapselkörpers kann durch den Siegelungsprozess eine leicht konkave Wölbung gegen die Innenseite erhalten. Gemäss e erfolgt an einer Füllstation 23 die Füllung des Kapselkörpers 2 mit einer Substanz 7, also beispielsweise mit Kaffeepulver.

Zuletzt erfolgt gemäss f das Verschliessen des Kapselkörpers 2 mit einem Deckel 5 mit Hilfe eines Verschlusswerkzeugs 24. Insbesondere die Arbeitsschritte e und f können zeitlich in grossem Abstand zum Arbeitsschritt d erfolgen. Die vorbereiteten Kapselkörper 2 können nach dem Arbeitsschritt d beispielsweise gestapelt und so gelagert werden, bis sie der Füllstation zugeführt werden.

Beim alternativen Ausführungsbeispiel gemäss Figur 8 bestehen die Öffnungen 8 aus insgesamt acht kreisförmigen Löchern, welche den Boden 4 durchdringen.

Die Kapsel gemäss Figur 9 unterscheidet sich von derjenigen gemäss Figur 2 dadurch, dass die vier als Öffnungen dienende Schlitze 8 relativ weit aussen fast im Bereich der Einbuchtungen 14 angeordnet sind. Bei einer derartigen Anordnung liegen die Öffnungen im Bereich der Verbindungszone, das heisst in dem Bereich, in dem die Membran 9 fest mit dem Boden 4 der Kapsel verbunden ist. Dies unabhängig davon, ob die Membran nur an einer ringförmigen Verbindungszone oder ganzflächig mit dem Boden verbunden ist.

Figur 10 zeigt ein Ausführungsbeispiel, bei dem die Membran 9 ganzflächig mit dem Boden 4 verbunden ist. Die schlitzförmigen Öffnungen 8 verlaufen hier ebenfalls weit aussen, wie in Figur 9 gezeigt. Auch die Penetrationsmittel 12 und 12' durchdringen den Boden 4 im äusseren Umfangsbereich des Bodens 4. Das dargestellte Penetrationsmittel 12 durchstösst den Boden in einem Bereich, in welchem keine Öffnung angeordnet ist. An dieser Stelle findet keine Erhöhung der Durchflussrate statt. Demgegenüber durchstösst das Penetrationsmittel 12' den Boden 4 in einem Bereich, in welchem auch eine Öffnung 8 angeordnet ist. Hier bewirkt der Schlitz 8 eine erhöhte Durchflussrate, was einerseits durch den vergrösserten Öffnungsquerschnitt und andererseits durch eine Verringerung des Rückstellvermögens der Bodenwand verursacht wird.

## Patentansprüche

1. Kapsel (1) mit einem Kapselkörper (2) aus einem Kunststoffmaterial, mit einer Seitenwand (3) und mit einem einstückig mit dieser ausgebildeten Boden (4), sowie mit einem den Kapselkörper abdeckenden Deckel (5) zur Bildung einer geschlossenen Kammer (6), welche eine Substanz (7) für die Zubereitung eines Getränks enthält, wobei der Kapselkörper (2) im Boden (4) wenigstens eine Öffnung (8) zum Durchleiten einer Flüssigkeit durch die Kapsel aufweist, und wobei auf der Innenseite des Bodens (4) eine Membran (9) zur Abdichtung der geschlossenen Kammer gegenüber der Öffnung (8) angeordnet ist, welche fest mit dem Boden (4) verbunden ist und welche aus einer auf Aluminium basierender Folie besteht, **dadurch gekennzeichnet, dass** der Kapselkörper ein Tiefziehteil ist und dass der Kapselkörper (2) und der Deckel (5) bezüglich Permeabilität von Sauerstoff und Aromastoffen Barriereeigenschaften aufweisen und dass die Membran (9) ebenfalls Barriereeigenschaften aufweist, und dass die Membran entlang einer dem Umfang des Bodens folgenden Verbindungszone (10) mit dem Boden verbunden ist, wobei die Öffnung (8) ein im drucklosen Zustand geschlossener Schlitz ist, der unter hydraulischer, pneumatischer oder mechanischer Druckeinwirkung aufweitbar ist.

2. Kapsel nach Anspruch 1, **dadurch gekennzeichnet, dass** die Verbindungszone (10) einen zentralen Bereich (11) des Kapselbodens (4) einschliesst, an dem die Membran (9) nicht mit dem Boden verbunden ist.

3. Kapsel nach Anspruch 2, **dadurch gekennzeichnet, dass** die Öffnung (8) wenigstens teilweise im zentralen Bereich (11) des Kapselbodens (4) angeordnet ist, an dem die Membran (9) nicht mit dem Boden verbunden ist.

4. Kapsel nach einem der Ansprüche 1 bis 3, **dadurch gekennzeichnet, dass** die Kapsel (1) rotationssymmetrisch ausgebildet ist und dass die Verbindungszone (10) kreisringförmig verläuft.

5. Kapsel nach Anspruch 4, **dadurch gekennzeichnet, dass** die Verbindungszone einen Aussendurchmesser zwischen 14 und 17mm und einen Innendurchmesser zwischen 8 und 11mm aufweist.

6. Kapsel nach Anspruch 1, **dadurch gekennzeichnet, dass** die Membran auf ihrer gesamten Fläche mit dem Boden (4) verbunden ist.

7. Kapsel nach einem der Ansprüche 1 bis 6, **dadurch gekennzeichnet, dass** die Membran (9) mittels einer Heissversiegelung mit dem Boden verbunden ist.

8. Kapsel nach einem der Ansprüche 1 bis 7, **dadurch gekennzeichnet, dass** im Boden (4) mehrere Öffnungen (8), vorzugsweise wenigstens drei Öffnungen angeordnet sind.

9. Kapsel nach einem der Ansprüche 1 bis 8, **dadurch gekennzeichnet, dass** der Boden (4) für die Durchleitung der Flüssigkeit durch die Kammer in einer Getränkezubereitungsmaschine mit Penetrationsmitteln penetrierbar ist und dass der Boden am Aussenumfang an eine Versteifungszone (13) angrenzt, welche durch mehrere Einbuchtungen (14) gebildet wird.

10. Kapsel nach Anspruch 9, **dadurch gekennzeichnet, dass** die Einbuchtungen (14) Innenwandabschnitte (15) aufweisen, welche auf einem gemeinsamen Kreisumfang liegen, wobei der Durchmesser des Kreisumfangs etwa dem Durchmesser der Membran (9) entspricht.

11. Verfahren zum Herstellen eines Kapselkörpers (2) für eine Kapsel (1), insbesondere nach einem der Ansprüche 1 bis 10, **gekennzeichnet durch** die folgenden Schritte:
- Bereitstellen eines in einem Tiefziehverfahren hergestellten Kapselkörpers (2) aus Kunststoffmaterial mit wenigstens einer Barriereschicht, mit einer Seitenwand (3) und mit einem einstückig mit dieser ausgebildeten Boden (4) ;
- Anbringen wenigstens einer Öffnung (8) im Boden;
- Bereitstellen einer Membran (9) mit Barriereeigenschaften, deren Flächenkonfiguration etwa derjenigen des Bodens (4) entspricht;
- Einführen der Membran (9) in den Kapselkörper (2) und Verbinden mit der Innenseite des Bodens (4) entlang einer dem Umfang des Bodens folgenden Verbindungszone (10) wobei die Öffnung (8) ohne Materialabtrag durch einen Einschnitt derart gebildet wird, dass ein im Ruhezustand selbst schliessender Schlitz entsteht.

12. Verfahren nach Anspruch 11, **dadurch gekennzeichnet, dass** der Boden als ebene Fläche ausgebildet wird.

13. Verfahren nach Anspruch 11 oder 12, **dadurch gekennzeichnet, dass** die Öffnung (8) ausgestanzt oder mittels Laserstrahlen ausgebrannt wird.

14. Verfahren nach einem der Ansprüche 11 bis 13, **dadurch gekennzeichnet, dass** die Verbindung der Membran (9) mit dem Boden (4) durch Heissversiegelung erfolgt.

15. System umfassend eine mit einer Substanz gefüllte Kapsel (1) gemäss einem der Ansprüche 1 bis 10 und eine Getränkezubereitungsmaschine, welche zur Aufnahme der Kapsel einen Kapselhalter aufweist, sowie eine Einrichtung zur Durchleitung einer Flüssigkeit durch die Kapsel zur Extrahierung oder Lösung der Substanz zur Herstellung eines Getränks, wobei die Getränkszubereitungsmaschine wenigstens eine Vorrichtung zum Penetrieren des Bodens (4) der Kapsel aufweist.

16. System nach Anspruch 15, **dadurch gekennzeichnet, dass** die Anordnung der Öffnung oder der Öffnungen (8) im Boden (4) der Kapsel derart an die Vorrichtung zum Penetrieren des Bodens angepasst ist, dass wenigstens ein Penetriermittel auf wenigstens eine Öffnung trifft.

## Claims

1. A capsule (1) having a capsule body (2) made of a plastics material, having a side wall (3) and having a base (4) formed in one piece therewith, and also having a cover (5) covering the capsule body in order to form a closed chamber (6) containing a substance (7) for the preparation of a beverage, wherein the capsule body (2) in the base (4) has at least one opening (8) for allowing a liquid to pass through the capsule, and in that a membrane (9) for sealing off the closed chamber with respect to the opening (8) is arranged on the inner side of the base (4), the membrane (9) is fixedly connected to the base (4) and consists of an aluminum-based film, **characterized in that** the capsule body (2) is a thermoformed part and **in that** the capsule body (2) and the cover (5) have barrier properties with respect to permeability of oxygen and flavorings and **in that** the membrane (9) likewise has barrier properties, and **in that** the membrane is connected to the base along a connection zone (10) following the circumference of the base, wherein the opening (8) is a slit that is closed in the pressureless state and that can be widened when exposed to hydraulic, pneumatic or mechanical pressure.

2. The capsule as claimed in claim 1, **characterized in that** the connection zone (10) encloses a central region (11) of the capsule base (4), in which the membrane (9) is not connected to the base.

3. The capsule as claimed in claim 2, **characterized in that** the opening (8) is arranged at least in part in the central region (11) of the capsule base (4), in which the membrane (9) is not connected to the base.

4. The capsule as claimed in one of claims 1 to 3, **characterized in that** the capsule (1) is rotationally symmetrical, and **in that** the connection zone (10) extends annularly.

5. The capsule as claimed in claim 4, **characterized in that** connection zone has an outer diameter between 14 and 17 mm and an inner diameter between 8 and 11 mm.

6. The capsule as claimed in claim 1, **characterized in that** the membrane is connected over its entire surface to the base (4).

7. The capsule as claimed in one of claims 1 to 6, **characterized in that** the membrane (9) is connected to the base by means of heat sealing.

8. The capsule as claimed in one of claims 1 to 7, **characterized in that** a number of openings (8), preferably at least three openings, are arranged in the base (4).

9. The capsule as claimed in one of claims 1 to 8, **characterized in that** the base (4) can be penetrated by penetration means for the passage of the liquid through the chamber in a beverage preparation machine, and **in that** the base at the outer circumference borders a reinforcement zone (13), which is formed by a number of indentations (14).

10. The capsule as claimed in claim 9, **characterized in that** the indentations (14) have inner wall portions (15) which lie on a common circular circumference, wherein the diameter of the circular circumference corresponds approximately to the diameter of the membrane (9).

11. A method for producing a capsule body (2) for a capsule (1), in particular as claimed in one of claims 1 to 10, **characterized by** the following steps:
- providing a capsule body (2) produced in a thermoforming method using plastics material having at least one barrier layer, having a side wall (3) and having a base (4) formed in one piece therewith;
- making at least one opening (8) in the base;
- providing a membrane (9) having barrier properties, of which the surface configuration corresponds approximately to that of the base (4) ;
- introducing the membrane (9) into the capsule body (2) and connecting said membrane to the inner side of the base (4) either along a connection zone (10) following the circumference of the base,
wherein the opening (8) is formed without material removal by an incision in such a way that a slit that is self-closing in the rest state is produced.

12. The method as claimed in claim 11, **characterized in that** the base is formed as a flat surface.

13. The method as claimed in claim 11 or 12, **characterized in that** the opening (8) is punched out or burned out by means of laser beams.

14. The method as claimed in one of claims 11 to 13, **characterized in that** the membrane (9) is connected to the base (4) by heat sealing.

15. A system comprising a capsule (1) filled with a substance as claimed in one of claims 1 to 10 and comprising a beverage preparation machine, which has a capsule holder for receiving the capsule, and comprising an arrangement for allowing a liquid to pass through the capsule in order to extract or dissolve the substance in order to produce a beverage, wherein the beverage preparation machine has at least one device for penetrating the base (4) of the capsule.

16. The system as claimed in claim 15, **characterized in that** the arrangement of the opening or of the openings (8) in the base (4) of the capsule is adapted to the device for penetrating the base in such a way that at least one penetration means contacts at least one opening.

## Revendications

1. Capsule (1) comprenant un corps de capsule (2) constitué de matière plastique, comprenant une paroi latérale (3) et un fond (4) réalisé d'une seule pièce avec celle-ci, ainsi qu'un couvercle (5) recouvrant le corps de capsule pour former une chambre fermée (6) qui contient une substance (7) pour la préparation de boissons, le corps de capsule (2) présentant dans le fond (4) au moins une ouverture (8) pour conduire un liquide à travers la capsule, et une membrane (9) pour l'étanchéité de la chambre fermée par rapport à l'ouverture (8) étant disposée du côté intérieur du fond (4), laquelle est connectée fixement au fond (4) et se compose d'une feuille à base d'aluminium, **caractérisée en ce que** le corps de capsule est une pièce emboutie profond et **en ce que** le corps de capsule (2) et le couvercle (5) présentent des propriétés de barrière en termes de perméabilité à l'oxygène et aux substances aromatiques et **en ce que** la membrane (9) présente également des propriétés barrière et **en ce que** la membrane est connectée au fond le long d'une zone de connexion (10) suivant le pourtour du fond, dans laquelle l'ouverture (8) est une fente fermée dans l'état non pressurisé, qui peut être élargie sous l'application de pression hydraulique, pneumatique ou mécanique.

2. Capsule selon la revendication 1, **caractérisée en ce que** la zone de connexion (10) forme une région centrale (11) du fond de capsule (4) au niveau de laquelle la membrane (9) n'est pas connectée au fond.

3. Capsule selon la revendication 2, **caractérisée en ce que** l'ouverture (8) est disposée au moins en partie dans la région centrale (11) du fond de capsule (4) au niveau de laquelle la membrane (9) n'est pas connectée au fond.

4. Capsule selon l'une quelconque des revendications 1 à 3, **caractérisée en ce que** la capsule (1) est réalisée avec une symétrie de révolution et **en ce que** la zone de connexion (10) s'étend sous forme annulaire circulaire.

5. Capsule selon la revendication 4, **caractérisée en ce que** la zone de connexion présente un diamètre extérieur compris entre 14 et 17 mm et un diamètre intérieur compris entre 8 et 11 mm.

6. Capsule selon la revendication 1, **caractérisée en ce que** la membrane est connectée sur toute sa surface au fond (4).

7. Capsule selon l'une quelconque des revendications 1 à 6, **caractérisée en ce que** la membrane (9) est connectée au fond au moyen d'un soudage à chaud.

8. Capsule selon l'une quelconque des revendications 1 à 7, **caractérisée en ce que** plusieurs ouvertures (8), de préférence au moins trois ouvertures, sont disposées dans le fond (4).

9. Capsule selon l'une quelconque des revendications 1 à 8, **caractérisée en ce que** le fond (4), pour le passage de liquide à travers la chambre dans une machine de préparation de boissons, peut être traversé par des moyens de pénétration et **en ce que** le fond est adjacent au niveau de la périphérie extérieure à une zone de renforcement (13) qui est formée par plusieurs renfoncements (14).

10. Capsule selon la revendication 9, **caractérisée en ce que** les renfoncements (14) présentent des portions de paroi intérieure (15) qui sont situées sur une périphérie circulaire commune, le diamètre de la périphérie circulaire correspondant approximativement au diamètre de la membrane (9).

11. Procédé de fabrication d'un corps de capsule (2) pour une capsule (1), en particulier selon l'une quelconque des revendications 1 à 10, **caractérisé par** les étapes suivantes :
- fourniture d'un corps de capsule (2) en matière plastique fabriqué par un procédé d'emboutissage profond comprenant au moins une couche barrière avec une paroi latérale (3) et un fond (4) réalisé d'une seule pièce avec celle-ci ;
- réalisation d'au moins une ouverture (8) dans le fond ;
- fourniture d'une membrane (9) avec des propriétés barrière, dont la configuration de surface correspond approximativement à celle du fond (4) ;
- introduction de la membrane (9) dans le corps de capsule (2) et connexion au corps intérieur du fond (4) le long d'une zone de connexion (10) suivant le pourtour du fond,
dans lequel l'ouverture (8) est formée sans enlèvement de matière par une entaille de telle sorte qu'une fente à fermeture automatique soit formée à l'état de repos.

12. Procédé selon la revendication 11, **caractérisé en ce que** le fond est réalisé sous forme de surface plane.

13. Procédé selon la revendication 11 ou 12, **caractérisé en ce que** l'ouverture (8) est estampée ou est brûlée par faisceaux laser.

14. Procédé selon l'une quelconque des revendications 11 à 13, **caractérisé en ce que** la liaison de la membrane (9) avec le fond (4) s'effectue par scellage chaud.

15. Système comprenant une capsule (1) remplie d'une substance selon l'une quelconque des revendications 1 à 10 et une machine de préparation de boissons qui, pour recevoir la capsule, présente un support de capsule, ainsi qu'un dispositif pour conduire un liquide à travers la capsule pour extraire ou dissoudre la substance pour préparer une boisson, la machine de préparation de boissons présentant au moins un dispositif pour percer le fond (4) de la capsule.

16. Système selon la revendication 15, **caractérisé en ce que** l'agencement de l'ouverture ou des ouvertures (8) dans le fond (4) de la capsule est adapté au dispositif de perçage du fond de telle sorte qu'au moins un moyen de pénétration vienne en contact avec au moins une ouverture.
